# EUROPÄISCHE PATENTSCHRIFT

(11) **EP 1 065 126 B1**
(45) Veröffentlichungstag und Bekanntmachung des Hinweises auf die Patenterteilung: **25.08.2004**
(21) Anmeldenummer: 00113615.9
(22) Anmeldetag: 28.06.2000
(51) Int. Cl.: B61J 3/06

(54) **Förderanlage zum Fördern, Verschieben, Verteilen und Positionieren von Eisenbahnwaggons**
Conveyor installation for transporting, moving, distributing and positioning of railway wagons
Installation de convoyage pour transporter, déplacer, distribuer et positionner des wagons ferroviaires

(30) Priorität: 28.06.1999 DE 19929389
(43) Veröffentlichungstag der Anmeldung: 03.01.2001
(73) Patentinhaber: Tiefenbach GmbH, 45540 Sprockhövel (DE)
(72) Erfinder: Burghoff, Jürgen, 45529 Hattingen (DE); Lasowski, Manfred, 46149 Oberhausen (DE)
(74) Vertreter: Pfingsten, Dieter

(56) Entgegenhaltungen:
- EP-A- 0 588 752
- DE-B- 2 735 616
- US-A- 4 637 316

## Beschreibung

Die Erfindung betrifft eine Förderanlage nach dem Oberbegriff des Anspruchs 1.

Diese Förderanlage ist durch die DE 41 01 078 und durch das Gebrauchsmuster 298 14 520 bekannt. Sie wird im Eisenbahnbetrieb zum Verschieben, Verteilen und Positionieren von Eisenbahnwaggons eingesetzt, z.B. zum Fördern von Waggons oder ganzen Zügen in Waschstraßen. In jedem Falle dient sie zum Fördern von Eisenbahnfahrzeugen und Eisenbahnwaggons ohne Eigenkraft.

Die Förderanlage weist einen Förderwagen auf, der mit dem jeweiligen Waggon kuppelbar ist und der durch Seilzug längs der Verteilgleise, Verladegleise, Richtungsgleise, Waschstraßen verfahrbar ist. Der Förderwagen besitzt ein frei drehbares Fahrwerk und ist dementsprechend nicht mit einem eigenen Antrieb ausgerüstet sondern wird durch einen Seilzug (Endlosseil oder Schleppseil und Rückholseil) in Förderrichtung und Rückholrichtung geschleppt.

Durch das o.g. Gebrauchsmuster ist es bekannt, daß die Förderarme bzw. Bremsarme solcher Förderanlagen nicht nur durch Seilzüge sondern auch durch Hydraulikzylinder betätigt werden können.

In diesem Falle ist es auch bekannt, über das Schleppseil oder das Bremsseil, in welches eine stromführende Ader eingelassen ist, die zur Erzeugung des hydraulischen Drucks erforderliche Energie zuzuführen. (DE-A **198 55 930.5**) Es werden für diese Art der Energiezufuhr also spezielle Seile benötigt, die wegen ihrer stromführenden Einlagen empfindlich sind. Außerdem stellen die erforderlichen Stromkupplungen einen erheblichen technischen Aufwand dar, zumal sie einer intensiven Wartung bedürfen. Dieser Aufwand steht vor dem Hintergrund, daß der Energiebedarf gering ist und nur zeitweilig besteht.

Aufgabe der Erfindung ist es, eine Energieversorgung des Förderwagens bereitzustellen, die einen dem Energiebedarf angemessenen technischen Aufwand und Wartungsaufwand erfordert.

Die Lösung ergibt sich aus Anspruch 1.

Sie zeichnet sich dadurch aus, daß die Energieversorgung zum Betrieb und Steuern des Förderwagens unabhängig von seiner jeweiligen Position ist. Im Gegenteil, es können auch Geräte wie z.B. Entfernungssensoren an dem Förderwagen angebracht und während der Fahrt betrieben werden, die eine Betriebssteuerung in Abhängigkeit von der jeweiligen Position ermöglichen.

Je nach Ausgestaltung des Förderwagens und seiner Betätigungselemente und Antriebe kommen unterschiedliche Arten von Energiespeichem in Betracht Chemoelektrische Energiespeicher nach Anspruch 3 haben den Vorteil, daß sie nicht nur für den Betrieb der Kraftantriebe des Förderwagens sondern insbesondere auch als Gleichstromquelle für die Steuerung in Betracht kommen. Überdies ist zum Aufladen nur eine geringe Leistung erforderlich, so daß insbesondere die Aufladung über eine induktive Kupplung und eine Stromschiene ermöglicht wird.

Pneumatische oder hydraulische Energiespeicher kommen insbesondere für die Kraftantriebe des Förderwagens in Betracht. Sie sind robust und daher für den rauhen Betrieb in Rangieranlagen besonders geeignet.

Sie können insbesondere dann verwandt werden, wenn eine ausreichende Energiezufuhr erfolgen kann, was dann der Fall ist, wenn der Energiespeicher zum zeitweiligen Aufladen nur in der Ruheposition des Förderwagens durch Kontakt mit einer Energiequelle verbindbar ist (Anspruch 2) oder für die Energiezufuhr ausreichende Zeit zur Verfügung steht (insbes. Anspruch 4).

Bei der Förderanlage Anspruch 5 und den zusätzlichen Gestaltungen nach einem der Ansprüche 6 bis 8 wird die Förderung oder Bremsung des Waggons ohne Eingriff des Energiespeichers bewirkt, so daß gewährleistet ist, daß der führerlose Waggon auch bei Ausfall eines Energie- oder Kraftspeichers sich nicht selbständig machen kann.

Wenn eine Förderanlage nach einem der Ansprüche 5 bis 8 ausgerüstet ist, muß ein Kraftgeber vorhanden sein, welcher die Mitnehmerarme (Förder- bzw. Bremsarme) außer Eingriff mit dem Waggonrad bringen kann. Daneben ist es jedoch auch wünschenswert, daß ein Waggonrad, das aus der jeweiligen Gegenrichtung kommt, den Mitnehmerarme überfahren kann, ohne daß der Kraftgeber zuvor betätigt wird.

Dies wird nach Anspruch 9 erreicht. Dabei stützt sich der steuerbare Kraftgeber über einen Freilauf an dem Förderwagen ab, so daß eine Kraft auf den jeweiligen Mitnehmerarm im Sinne des Einfahrens in die Förderposition zwar aufgebracht, das schnelle Einziehen des Arms in die Neutralposition durch eine von außen kommende Kraft, d.h. ein in die Förderstrecke fahrendes Waggonrad jedoch nicht behindert wird. Die Ausgestaltung nach Anspruch 9 ist daher auch unabhängig von der Realisierung der Ausgestaltung nach den Ansprüchen 1 bis 4 vorteilhaft.

Die Erfindung (Anspruch 10) gestattet es, Meßsensoren, Funkgeräte oder Steuergeräte an dem Förderwagen anzubringen. Wenn z.B. ein Abstandssensor an dem Förderwagen angebracht und über den elektrischen Energiespeicher dauernd mit dem erforderlichen Strom versorgt wird, kann der Abstand zu dem nächsten Waggon laufend erfaßt werden. Dadurch wird es möglich, den Förderwagen bei ausreichend großem Abstand im Schnellgang zu betreiben und bei Annäherung an den Waggon den Antrieb automatisch oder von Hand auf Schleichgang umzuschalten.

Dabei kann die Verbindung mit der ortsfesten Steuer- und Antriebseinrichtung über eine Steuerleitung oder per Funk geschehen.

Die durch den Energiespeicher betriebenen Geräte können insbesondere elektrische Geräte (Kraftgeber) zum Aufbringen von Antriebskräften und Verstellkräften (z.B. Pumpenantriebe zum Speichern pneumatischer oder hydraulischer Energie) oder Steuergeräte (Ventile, Betätigungsmagnete von Ventilen) sein. Wie bereits erwähnt, ist der Waggon oder Zug vor allem in Waschanlagen führerlos und antriebslos.

Die Ausgestaltung nach Anspruch 12 gestattet es trotzdem, den Waggon sicher zu führen und an den vorgesehenen Positionen anzuhalten.

Die Energieübertragung zum Aufladen des Speichers kann durch Kontakt mit einer Energiequelle geschehen. Dies ist zwingend, wenn pneumatische oder hydraulische **Energiespeicher** eingesetzt werden und der Förderwagen keine Pumpe mitfuhrt. Besonders vorteilhaft werden aufladbare elektrische Energiespeicher eingesetzt. Dabei kann die Ladungsmenge und Entladeleistung derartiger **Energiespeicher** beschränkt sein, wenn zusätzlich noch weitere Energiespeicher, insbesondere mit anderen Energieformen, insbesondere aufladbare pneumatische hydraulische oder elektrische **Energiespeicher** mitgeführt werden, zu deren Aufladung nicht nur die nur kurze Ruhezeit des Förderwagens in seiner Ruheposition sondern eine größere Zeit zur Verfügung steht.

Ein kleiner **Energiespeicher** mit geringer Ladungsmenge und Entladeleistung ist auch dann ausreichend, wenn die zum Aufladen erforderliche elektrische Energie mittels einer längs der Förderstrecke verlegten Stromleitung, z.B. Stromschiene und einer induktiven Kupplung übertragen wird. In diesem Falle wird die Stromschiene mit Wechselspannung beschickt und mittels induktiven Magnetspulen, die am Förderwagen angebracht sind, abgetastet. Die induktive Wechselspannung der Magnetspulen wird gleichgerichtet und ist zum Aufladen des elektrischen chemoetektrischen Energiespeichers ausreichend, da dieser im wesentlichen für meß- und steuerungstechnische Aufgaben und nur sporadisch und kurzzeitig zur Aufbringung größerer Kräfte in Anspruch genommen wird.

Alternativ oder zusätzlich zu der bisher geschilderten Ausgestaltung können die elektrischen Energiespeicher über eine elektrische Kupplung zwischen dem Förderwagen und dem angekuppelten Waggon mit einem elektrischen Gerät (Kraftgeber, Antrieb, Meßwertgeber oder dergl.) in dem Waggon verbunden sein, um an dem zu dieser Zeit führerlosen Waggon Funktionen oder Meßaufgaben durchzuführen.

Im folgenden wird die Erfindung anhand von Ausführungsbeispielen beschrieben. In der Zeichnung zeigen:
Fig. 1: einen Förderwagen in der Aufsicht im Querschnitt
Fig. 2: den Förderwagen in Vorderansicht
Fig. 3: den Förderwagen in Seitenansicht
Fig. 4A und 4B: einen Ausschnitt aus Fig.3 mit unterschiedlichen Arten der Energiezufuhr

Die Förderanlage weist einen Förderwagen 1 auf. Dieser ist auf Rollen 3 auf den Füßen 4 der Schienen 5 im sogenannten Laschenraum geführt. Zur seitlichen Führung dienen Führungsrollen 6, die sich seitlich an dem Schienensteg 7 abstützen. Jeder der Förderwagen wird durch ein Förderseil 8, das an ihm befestigt ist, in Förderrichtung und durch ein Rückholseil 9 gegen die Förderrichtung (Rückholrichtung) bewegt. Dazu sind die Seile durch Treibrollen oder Winden angetrieben. Ebenso können Endlosseile benutzt werden, die in Förderrichtung und in Rückholrichtung antreibbar sind. Zum Antrieb der Seile dienen Treibrollen und Umlenkrollen, die -im Falle der Verwendung von Endlosseilen- pro Förderwagen durch einen Motor oder durch Antriebs- und Rückholmotoren antreibbar sind. Förder- und Rückholseil bzw. das Endlosseil 8,9 des Förderwagens 1 ist unabhängig von den Seilen des anderen Wagens antreibbar. Zum Antrieb der Motoren dient eine Steueranlage mit einem gemeinsamen Bedienpult. Das Bedienpult befindet sich z.B. am Eingang der Waschhalle bzw. Waschstraße und kann von dem Zugführer des einfahrenden Zuges bedient werden.

Der Förder- und Rückholhub beider Förderwagen erstreckt sich über die gesamte Waschstraße, so daß die Hubendpunkte kurz vor und Kurz hinter der Einfahrt bzw. der Ausfahrt der Waschstraße bzw. Waschhalle liegen. Infolge dessen liegen auch die Förderrollen und Umlenkrollen, Winden und Motoren außerhalb der Waschstraße und außerhalb des Einflußbereichs der Waschmitteldämpfe.

Wenn ein Zugführer seinen Zug in die Waschstraße einfahren soll, so macht er an dem Bedienpult eine entsprechende Eingabe. Damit wird ihm die Inbetriebnahme der Förderanlage signalisiert und er kann die Antriebsmotoren der Lokomotive ausstellen und die Lokomotive verlassen. Nunmehr fährt der Förderwagen 1 heran und wird mit seinen beiden Förderarmen 17 (siehe hierzu Fig. 1 und 2 sowie weiter unten) mit dem jeweiligen Spurkranz der beiden gleichachsigen Räder 19 gekoppelt. Gleichzeitig legen sich zwei Bremsarme 20 auf die gegenüber liegende Seite des Spurkranzes 18 der beiden Räder 19, so daß das Radpaar 19 und damit der Zug in Förderrichtung und in Bremsrichtung fest eingespannt ist.

Jeder Förderwagen weist eine Plattform 21 auf. Die Plattform 21 ist auf vier schwach kegeligen Fahrrollen 3 fahrbar Jede Fahrrolle rollt auf dem Innenfuß 4 der beiden Eisenbahnschienen in dem sogenannten Laschenraum. Der Laschenraum ist dazu freigemacht und ausgeschliffen. Jede Plattform weist vorne eine Befestigungslasche 22 zum Befestigen des Schleppseils 8 und hinten eine Befestigungslasche 23 zum Befestigen des Rückholseils 9 auf. Auf der Plattform jedes Wagens ist ein Paar von Förderarmen 17 und ein Paar von Bremsarmen 20 angebracht. Es handelt sich um einarmige Hebel 24, die jeweils in einer Schwenkachse 25 schwenkbar gelagert sind. An dem freien Ende jedes Hebels 24 ist eine frei drehbare Druckrolle 26 gelagert. In der Eingriffsposition der Hebel 24 befinden sich die Druckrollen 26 etwa 20 cm über der Fahrschiene, so daß sie parallel zu der Achse 27 der beiden Eisenbahnräder ausgerichtet sind und in den Fahrweg des Spurkranzes 18 der Waggonräder 19 greifen. Andererseits ist die Schwenkachse 25 derart räumlich, z.B.schräg zu der Senkrechten zur Fahrtrichtung gelagert, daß die Druckrolle in der Ruheposition der Hebel 24 nicht mehr in den Fahrweg der Räder 19 ragen und die Plattform 21 seitlich nicht überragen.

Die Förder- und Bremsarme werden durch Antriebe zwischen ihrer Ruheposition und Ihrer Eingriffsposition verschwenkt, die von den Hubenden und der Steueranlage her steuerbar sind.

Als Antrieb dient eine Druckfeder 10, die zwischen dem Förderwagen und dem Arm abgestützt ist. Diese Druckfeder drückt den Arm in eine Eingriffsposition, in der die Verbindungslinie der Schwenkachse der Mitnehmerarme und der Mitnahmerollen 26 oberhalb der Achse 16 eines in Förderung befindlichen Waggonrades mit Spurkranz 18 liegt. Diese Eingriffsposition ist durch den Anschlag 13 festgelegt.

Um den Mitnehmerarm/Förderarm 17 zurückzuholen und in seine Neutralposition zu bringen, ist eine Zylinder/Kolbeneinheit (Rückholzylinder) 11 vorgesehen, der in seinem Druckraum 14 mit Öldruck derart belastet werden kann, daß der Kolben eingezogen wird. Die Zylinder/Kolbeneinheit greift einerseits an dem Förderarm 17 und andererseits an einer Kulissenführung an.

Diese Kulissenführung 2 ist Bestandteil der Plattform des Förderwagens 1 und wirkt als Freilauf; d.h.: wenn der Kolben eingezogen wird, greift die Zylinder/Kolbeneinheit einerseits mit ihrem Mitnehmerstift formschlüssig an dem Ende der Kulissenführung und dem Förderwagen und andererseits an dem Mitnehmerarm an. Wenn dagegen der Mitnehmerarm von der anderen Seite her von einem Rad überfahren und niedergedrückt wird, so kann der Mitnehmerstift der Zylinder/Kolbeneinheit widerstandslos in der Kulissenführung gleiten, so daß auch die Zylinder/Kolbeneinheit dem Mitnehmerarm keinen Widerstand entgegensetzt.

Zur Druckölversorgung der Zylinder/Kolbeneinheit dient eine Energieversorgungseinheit 37, die an dem Förderwagen mitgeführt wird. Die Energieversorgungseinheit 37 weist folgende Elemente auf:
- hydraulischer Speicher 28, der gegen die Kraft eines durch Feder 29 belasteten Kolbens 30 geladen werden kann;
- Hydraulikpumpe 31 zum Laden des Speichers
- Elektrischer Antriebsmotor 32 zum Antrieb der Hydraulikpumpe 31
- Elektrischer Energiespeicher 33 zur Energieversorgung der Energieversorgungseinheit 37
- Steuergerät 34 mit Funkgerät zur Steuerung der Elemente der Energieversorgungseinheit 37
- Kontakt 38, insbesondere Steckkontakt (Fig 4A) oder berührungsloser, insbesondere induktiver Kontakt (Fig. 4B) zur Verbindung des Energiespeicher 33 mit der ortsfesten Spannungsquelle (Spannungsnetz) 40
- Hydraulikventil 36 mit Stellmagneten 41 und 42 zur Verbindung der Pumpe mit dem Speicher oder des Speichers mit dem Druckraum 14 der Zylinder/Kolbeneinheit 11.
- Einen Distanzsensor 45, der mit dem Steuergerät verbunden ist und den Abstand des Förderwagens zum nächsten Waggon bzw. zu einem Anschlag 46 in seiner Ruheposition messen kann. In Abhängigkeit von diesem Abstand wird die Geschwindigkeit des Förderwagens zwischen einem Eilgang und einem Schleichgang gesteuert. Zur Übertragung des Meßsignals auf die ortsfeste Steuereinrichtung (s.o.; hier nicht gezeigt) dient die Funkeinrichtung des Steuergeräts.

In Fig.4B ist zur Energieversorgung eine Stromschiene, welche mit Wechselspannung gespeist ist und längs des Förderweges des Förderwagens verlegt ist, ohne Berührung mit ihm zu haben. An dem Förderwagen ist eine induktive Spule angebracht, die zwar keine Berührung mit der Schiene hat, jedoch einen möglichst engen Spalt mit dieser bildet. In diesem Falle enthält das Steuergerät 34 noch einen Gleichrichter, so daß die induzierte Spannung zum Aufladen des Energiespeichers 33 benutzt werden kann. In diesem Falle erfolgt eine ständige Aufladung des Speichers auch während der Fahr des Förderwagens. Im Falle der Ausgestaltung nach Fig. 4A wird der Energiespeicher 33 nur aufgeladen, während der Förderwagen sich in seiner Ruheposition befindet, die in Fig. 4A dargestellt ist.

### Bezugszeichen

- 1.: Förderwagen 1
- 2.: Kulissenführung 2
- 3.: Rollen Fahrrollen 3
- 4.: Füße 4
- 5.: Schienen 5
- 6.: Führungsrollen 6
- 7.: Schienensteg 7
- 8.: Förderseil 8
- 9.: Rückholseil 9
- 10.: Druckfeder Treibrollen 10
- 11.: Rückholantrieb, Zylinder/Kolbeneinheit (Rückholzylinder) 11
- 12.: Freilauf, Kulisse
- 13.: Anschlag13
- 14.: Druckraum 14
- 15.: Waschhalle 15 Waschstraße
- 16.: 16 Achse
- 17.: Förderarm Mitnehmerarm/Förderarm 17
- 18.: Spurkranz 18
- 19.: Räder 19
- 20.: Bremsarme 20
- 21.: Platform
- 22.: Befestigungslasche

- 23.: Befestigungslasche
- 24.: Hebel
- 25.: Schwenkachse
- 26.: Mitnahmerollen 26
- 27.: Achse
- 28.: Speicher hydraulischer Speicher 28
- 29.: Feder, Druckfeder
- 30.: Kolben 30
- 31.: Pumpe, Hydraulikpumpe 31
- 32.: Elektrischer Antriebsmotor 32 Antriebsmotor, Motor
- 33.: Elektrischer Energiespeicher, Batterie, Akkumulator
- 34.: Steuergerät Steuergerät 34 mit Funkgerät
- 35. 36.: Hydraulikventil, Ventil 36
- 37.: Energieversorgungseinheit 37
- 38.: Kontakt 38 Steckkontakt (Fig 4A) berührungsloser, insbesondere induktiver Kontakt (Fig. 4B)
- 39. 40.: ortsfesten Spannungsquelle (Spannungsnetz) 40
- 41.: Stellmagneten 41
- 42.: Stellmagneten 42
- 43.: Stromschiene 43
- 44.: induktive Spule 44
- 45.: Distanzsensor 45
- 46.: Anschlag 46 in der Ruheposition

## Patentansprüche

1. Förderanlage zum Fördern, Verschieben, Verteilen und Positionieren von Eisenbahnwaggons längs einer Förderstrecke mittels eines Förderwagens (1), welcher ein frei drehbares Fahrwerk hat und mittels eines Zugseils (8,9), das mit der Förderwagen fest verbunden ist und eines Antriebs für das Zugseil in Schlepp- und in Rückholrichtung fahrbar ist und der einen Mitnehmer insbesondere einen Förderarm (17) und oder einen Bremsarm aufweist, welcher in seiner Eingriffsposition in den Fahrweg des Eisenbahnwaggons eingreift und welcher durch Kraftgeber in eine Ruheposition schwenkbar sind, in welcher er nicht in den Fahrweg des Eisenbahnwaggons hineinragt;
**dadurch gekennzeichnet, daß**
zur Betätigung des Kraftgebers auf dem Förderwagen ein Energiespeicher angebracht ist, welcher berührungslos oder durch nur zeitweiligen Kontakt aufladbar ist.

2. Förderanlage nach Anspruch 1
**dadurch gekennzeichnet, daß**
der **Energiespeicher** zum zeitweiligen Aufladen in der Ruheposition des Förderwagens berührungslos ist, insbesondere induktiv oder durch Kontakt mit einer Energiequelle verbindbar.

3. Förderanlage nach Anspruch 1
**dadurch gekennzeichnet, daß**
der **Energiespeicher** eine aufladbare elektrochemische Batterie oder eine aufladbarer elektrochemischer Akkumulator ist, welche bzw. welcher über eine induktive Kupplung mit einer elektrischen Stromquelle verbindbar ist.

4. Förderanlage nach Anspruch 3
**dadurch gekennzeichnet, daß**
die aufladbare elektrochemische Batterie bzw. der aufladbare elektrochemische Akkumulator über eine Stromschiene ist, welche zumindest längs einer Teillänge der Förderstrecke verlegt ist, und über eine mit der Stromschiene zusammenwirkende induktive Kupplung mit einer elektrischen Stromquelle verbindbar ist.

5. Förderanlage nach einem der Ansprüche 1 bis 4
**dadurch gekennzeichnet, daß**
der Mitnehmer durch eine Haltefeder in seine Eingriffsposition verbracht wird und durch einen steuerbaren Kraftgeber gegen die Kraft der Haltefeder in seine Neutralposition verbracht wird.

6. Förderanlage nach Anspruch 5
**dadurch gekennzeichnet, daß**
in der Eingriffsposition der Mitnehmer an einem Punkt des Radumfangs angreift der oberhalb der gedachten Verbindungslinie zwischen dem Schwenkpunkt des Armes und der Drehachse des Waggonrades sich befindet.

7. Förderanlage nach Anspruch 5 oder 6
**dadurch gekennzeichnet, daß**
die Feder ist eine Druckfeder ist, welchen den Arm gegen einen Anschlag drückt, welcher die Eingriffsposition des Arms festlegt.

8. Förderanlage nach Anspruch 5 oder 6
**dadurch gekennzeichnet, daß**
der steuerbare Kraftgeber einen Freilauf derart aufweist, daß der Arm gegen die Kraft der Haltefeder durch eine äußere Kraft, insbesondere durch das Gewicht eines den Arm in Förderrichtung überfahrenden Rades in seine Neutralposition drückbar ist, ohne daß der Kraftgeber eine Kraft ausübt.

9. Förderanlage nach einem der Ansprüche 1 bis 8
**dadurch gekennzeichnet, daß**
der **Energiespeicher** eine aufladbare elektrochemische Batterie oder ein aufladbarer elektrochemischer Akkumulator, ist und daß der Förderwagen weist ein elektrisches Gerät (23) aufweist, das mit der Batterie bzw. dem Akkumulator verbunden ist.

10. Förderanlage nach einem der Ansprüche 1 bis 8
**dadurch gekennzeichnet, daß**
das elektrische Gerät (23) ist ein Meßgerät, zB. Wegaufnehmer ist, das über durch Fernübertragung, insbesondere induktiv oder Funk mit einem Anzeigegerät oder Steuergerät (12), insbesondere zur Steuerung des Aufwickelbetriebs verbunden ist

11. Förderanlage nach einem der Ansprüche 1 bis 8
**dadurch gekennzeichnet, daß**
das elektrische Gerät (23) ein Antrieb (z.B. Kraftmagnet und/oder Magnet eines elektrisch betätigbaren Ventils zur Betätigung eines Zylinder/Kolbentriebs), ist der an dem Förderwagen angebracht ist, und durch den der Arm (30) zum Ankuppeln oder Abkuppeln des Waggons an die Förderwagen durch den Spannungsgeber mit elektrischer Energie versorgt wird und betätigbar ist.

12. Förderanlage nach einem der Ansprüche 1 bis 8
**dadurch gekennzeichnet, daß**
die Rückhol-Windetrommel (9) mit einer steuerbaren mechanischen Bremse (17) verbunden ist und der Förderwagen mit Transport- und Bremsarmen ausgestattet ist, die durch einen Steuerantrieb unabhängig von einander und vorzugsweise durch je ein Steuerseil in und außer Eingriff mit je einem Waggon - vorzugsweise der Radkränze einer Achse der Waggons- zu bringen sind.

13. Förderanlage nach einem der Ansprüche 1 bis 8
**dadurch gekennzeichnet, daß**
die Förderwagen und der Waggon eine elektrische Kupplung aufweise, über welche der elektrische Energiespeicher (33) mit einem elektrischen Gerät in dem

## Claims

1. Hauling installation for hauling, moving, distributing and positioning of rail cars along a hauling distance by a hauling carriage (1), which has freely rotating wheels and is movable in pulling direction and in reverse direction by a pulling cable(4,5), tightly connected to the hauling carriage and by driving means for the pulling cable and which has an engaging means, particularly a hauling arm (17) and or a braking arm, which in its engaging position intervenes to the path of motion of the rail car and which is tilted by an actuator into an inactive position, in which it does not intrude the path of motion of the rail car,
**characterized in that**
for operation of the actuator an energy store is installed on the hauling carriage, which is charged without or by only temporary contact.

2. Hauling installation according to claim 1
**characterized in that**
for temporarily charging the energy store in the inactive position of the hauling carriage is connected to an energy source without contact, particularly by induction, or by contact.

3. Hauling installation according to claim 1
**characterized in that**
the energy store is a rechargeable electrochemical battery or a rechargeable electrochemical accumulator, to be connected with an electrical power source via an inductive coupling.

4. Hauling installation according to claim 3
**characterized in that**
the rechargeable electrochemical battery resp. the rechargeable electrochemical accumulator is connected with an electrical power source via a power rail installed along at least part of the hauling distance and via an inductive coupling cooperating with the power rail.

5. Hauling installation according to one of claims 1 to 4
**characterized in that**
the engaging means is pressed into its engaging position by a holding spring and into its inactive position by a controllable actuator against the force of the holding spring.

6. Hauling installation according to claim 5
**characterized in that**
in the engaging position the engaging means engages a point of the circumference of the wheel, which is above the imagined connecting line between the pivot of the arm and the axis of rotation of the rail car wheel.

7. Hauling installation according to claim 5 or 6
**characterized in that**
the spring is a pressure spring, which urges the arm against a stop defining the engaging position of the arm.

8. Hauling installation according to claim 5 or 6
**characterized in that**
the controllable actuator has a free wheel in such a way, that the arm is pressed into its inactive position against the force of the holding spring by an external force, particularly by the weight of a wheel crossing the arm in hauling direction, without the actuator exerting a force.

9. Hauling installation according to one of claims 1 to 8
**characterized in that**
the energy store is a rechargeable electrochemical battery or a rechargeable electrochemical accumulator and that the hauling carriage has an electrical device (23), which is connected to the battery resp. the accumulator.

10. Hauling installation according to one of claims 1 to 8
**characterized in that**
the electrical device (23) is a measuring device, e.g. distance measuring device, being connected to a display or to a control device, particularly for control of the winding operation, via distant transmission, particularly by induction or by radio.

11. Hauling installation according to one of claims 1 to 8
**characterized in that**
the electrical device (23) is a drive (e.g. magnet exerting a force and/or magnet of an electrically operable valve for operating a drive consisting of cylinder and piston), which is installed on the hauling carriage, and by which for coupling the rail car to or releasing the rail car from the hauling carriages the arm (30) is operated and provided with electrical energy by means of the power supply.

12. Hauling installation according to one of claims 1 to 8
**characterized in that**
the reverse winding drum (9) is connected with a controllable mechanical brake and the hauling carriage is equipped with hauling arms (17) and braking arms, which independently from each other are brought into and out of engagement with one of the rail cars, preferably with the wheel rings of an axle, by means of a control drive and preferably by one control cable each.

13. Hauling installation according to one of claims 1 to 8
**characterized in that**
the hauling carriage and the rail car have an electrical coupling, by which the electrical energy store (33) is connected with an electrical device installed in the rail car.

## Revendications

1. Installation de transport pour transporter, déplacer, distribuer et positionner des wagons de chemin de fer le long d'un trajet de transport au moyen d'un wagonnet de transport (1) qui a un mécanisme de roulement à rotation libre et qui est déplaçable en direction de remorquage et de reprise au moyen d'un câble tracteur (8, 9) relié fixement au wagonnet de transport et au moyen d'un entraînement pour le câble tracteur et qui a un entraîneur, notamment un bras de transport (17) et/ou un bras de freinage lequel dans sa position d'engagement s'engage dans le trajet de déplacement du wagon de chemin de fer et qui par des générateurs de force peut être pivoté dans une position de repos, dans laquelle il ne s'étend pas dans le trajet de déplacement du wagon de chemin de fer, **caractérisée en ce que** pour actionner le générateur de force un réservoir d'énergie est rapporté sur le wagonnet de transport, lequel réservoir d'énergie peut être chargé sans contact ou uniquement par contact temporaire.

2. Installation de transport selon la revendication 1, **caractérisée en ce que** pour la recharge temporaire en position de repos du wagonnet de transport le réservoir d'énergie est sans contact, peut notamment être relié de manière inductive ou par contact à une source d'énergie.

3. Installation de transport selon la revendication 1, **caractérisée en ce que** le réservoir d'énergie est une batterie électrochimique chargeable ou un accumulateur électrochimique chargeable qui par un accouplement inductif peut être relié à une source de courant électrique.

4. Installation de transport selon la revendication 3, **caractérisée en ce que** la batterie électrochimique chargeable ou l'accumulateur électrochimique chargeable peut être relié à une source de courant électrique à l'intermédiaire d'un rail d'alimentation en courant qui est disposé au moins le long d'une longueur partielle du trajet de transport et à l'intermédiaire d'un accouplement inductif coopérant avec le rail d'alimentation en courant.

5. Installation de transport selon l'une des revendications 1 à 4, **caractérisée en ce que** l'entraîneur est amené dans sa position d'engagement par un ressort de retenue et est amené dans sa position neutre par un générateur de force commandable contre la force du ressort de retenue.

6. Installation de transport selon la revendication 5, **caractérisée en ce que** dans la position d'engagement l'entraîneur s'engage sur un point de la périphérie de la roue qui se trouve au dessus de la ligne de liaison imaginaire entre le point de pivotement du bras et l'axe de rotation de la roue de wagon.

7. Installation de transport selon la revendication 5 ou 6, **caractérisée en ce que** le ressort est un ressort de pression qui pousse le bras contre une butée qui définit la position d'engagement du bras.

8. Installation de transport selon la revendication 5 ou 6, **caractérisée en ce que** le générateur de force commandable a une course libre de telle façon que le bras peut être poussé dans sa position neutre contre la force du ressort de retenue par une force extérieure, notamment par le poids d'une roue passant en direction de transport sur le bras, sans que le générateur de force exerce une force.

9. Installation de transport selon l'une des revendications 1 à 8, **caractérisée en ce que** le réservoir d'énergie est une batterie électrochimique chargeable ou un accumulateur électrochimique chargeable et **en ce que** le wagonnet de transport présente un appareil électrique (23) qui est relié à la batterie ou l'accumulateur.

10. Installation de transport selon l'une des revendications 1 à 8, **caractérisée en ce que** l'appareil électrique (23) est un dispositif de mesure, par exemple un capteur de déplacement, qui est relié par transmission à distance, notamment de manière inductive ou par radio, à un appareil indicateur ou à un appareil de commande (12), notamment pour la commande de l'opération d'enroulement.

11. Installation de transport selon l'une des revendications 1 à 8, **caractérisée en ce que** l'appareil électrique (23) est un entraînement (par exemple un aimant électrique et/ou un aimant d'une valve pouvant être opérée électriquement pour l'opération d'un actionnement de cylindre/piston), qui est rapporté sur le wagonnet de transport et au moyen duquel pour accoupler les wagons aux wagonnets de transport ou pour dételer le wagon des wagonnets de transport le bras (30) est alimenté en énergie électrique par le générateur de tension et est opérable.

12. Installation de transport selon l'une des revendications 1 à 8, **caractérisée en ce que** le tambour de treuil de reprise (9) est relié à un frein mécanique pouvant être commandé (17) et que le wagonnet de transport est doté de bras de transport et de bras de freinage qui à l'aide d'une commande d'entraînement peuvent indépendamment l'un de l'autre et de préférence par un câble de commande respectif, s'engager avec ou se désengager d'un wagonnet respectif, de préférence avec les jantes de roues d'un axe des wagons.

13. Installation de transport selon l'une des revendications 1 à 8, **caractérisée en ce que** les wagonnets de transport et les wagons ont un attelage électrique à l'intermédiaire duquel le réservoir d'énergie électrique (33) est relié à un appareil électrique dans le wagon.
